# FASCICULE DE BREVET EUROPEEN

(11) **EP 0 219 442 B1**
(45) Date de publication et mention de la délivrance du brevet: **28.12.1988**
(21) Numéro de dépôt: 86440031.2
(22) Date de dépôt: 21.04.1986
(51) Int. Cl.: B65D 1/26, B65D 1/42

(54) **Emballage pour aliments**
Nahrungsverpackung
Food container

(30) Priorité: 24.09.1985 FR 8514235
(43) Date de publication de la demande: 22.04.1987
(73) Titulaire: GUILLIN EMBALLAGES, F-25920 Mouthier-Haute-Pierre (FR)
(72) Inventeur: Guillin, François, F-25920 Mouthier-Haute-Pierre (FR)
(74) Mandataire: Bossard, Jacques-René

(56) Documents cités:
- BE-A- 572 074
- FR-A- 2 256 874
- GB-A- 904 079
- GB-A- 2 104 483
- US-A- 3 739 939
- US-A- 4 127 189

## Description

La présente invention concerne un emballage destiné à présenter et à protéger tout produit consommable à destination du consommateur ou de l'utilisateur final, selon le préambule de la revendication 1.

Cet emballage se présente sous la forme d'une boîte avec couvercle attenant, de forme polygonale, réalisée par thermoformage d'une feuille de matière plastique en PVC, polystyrène ou autre et non limitative.

Quelle soit vide ou pleine, elle est facilement ger- bable en hauteur et, dans le cas de la boîte vide, elle peut être stockée par emboîtement sans coincement d'une boîte dans l'autre.

De nombreuses réalisations sont fabriquées et adaptées aux exigences des circuits de distribution faisant naître un très grand nombre de boîtes aux formes les plus diverses où les conditions primordinales de rigitité et d'obturation par le couvercle sont très souvent déficientes au cours de leur manutention et transport. Ces défauts s'accentuent lorsque les emballages sont utilisés pour le conditionnement d'aliments chauds. La chaleur dégagée amenuisera les caractéristiques mécaniques de la matière plastique et par conséquent de la boîte surtout si ses formes ont été mal conçues ou sacrifiées dans un but bien souvent purement esthétique.

La présente invention vise à supplanter tous les emballages plastiques pour les aliments préparés ou autres qu'ils soient chauds ou froids et de répondre entre autres conditions d'utilisation, à celles de rigidité, d'obturation par un couvercle jointif et verrouillé, de tenue à chaud, facilement gerbahles et stockables vides ou pleines entièrement transparentes ou pas, permettant de voir ou non le contenu. Ces critères sont remplis par la boîte telle que revendiquée dans la revendication 1.

On comprendra mieux l'invention par la description qui suivra et les figures des dessins annexés:
- la figure 1 a représente l'ensemble de la boîte;
- la figure 1 b représente les encoches prévues dans le fond,
- la figure 2 représentant le système facilitant l'ouverture du couvercle, la boîte étant fermée;
- la figure 3 représente le système de charnière en position ouverte;
- la figure 4 représente le système de charnière en position fermée;
- la figure 5 représente le système de fermeture verrouillant le couvercle.

Telle qu'elle est représentée par la figure 1a, la boîte d'emballage de produits alimentaires objet de la présente invention est caractérisée en ce que le récipient (1) est de forme prismatique à base polygonale à seize côtés (3) mais non limitative formant une succession de facettes 8a-8b qui alternativement, sont tantôt liesses et par conséqent parfaitement transparentes (facettes 8a), tantôt striées par des cannelures (6) (facettes 8b) améliorant la rigidité de ladite boîte. Les facettes lisses et transparentes (8a) permettent une vision latérale du contenu.

Le fond (5) représenté par la figure 1 b donnant la forme polygonale à seize côtés (3) est caractérisé en ce que la feuille de matière plastique est gaufrée par un motif décoratif en creux et relief qui a pour but de réduire considérablement les surfaces de contact internes et par conséquent l'adhérence de l'aliment qui y est déposé, comme les surfaces externes en contact avec la surface de pose de ladite boîte, ces motifs ont également pour objet de rigidifier le fond.

Ce fond possède deux encoches (16) disposées symétriquement annulant tout effet de coincement de deux boîtes vides emboîtées lors du stockage.

L'ouverture du récipient (1) est caractérisée en ce qu'un rebord (9) attenant à un méplat (2) se prolonge sur une certaine longueur en une charnière (10) puis en un couvercle (11), et d'un système de fermeture qui seront décrits séparément et qui contribuent à l'obturation de ladite boîte. Le méplat (2) s'élargit dans un des angles du polygone pour former une languette de préhension (7) facilitant l'ouverture du couvercle (11).

Le couvercle (11) est caractérisée en ce qu'il est aussi de forme polygonale à seize côtés (3) munis d'un rebord (13) attenant à un méplat (12) dont un des angles est élargi pour former une languette de préhension (15) facilitant l'ouverture de ladite boîte par le fait que la forme de ladite languette (15) n'est pas confondue avec celle de la languette (7) selon la représentation de la figure 2. La saisie de l'une et de l'autre permet le soulèvement dudit couvercle.

Les dimensions du rebord (13) ont été aménagées de telle façon que ledit rebord épouse parfaitement l'intérieur du rebord (9) du récipient (1) assurant à la fermeture une étanchéité de la boîte par coinement du fond et du couvercle. Sa forme en creux contribue au gerbage des boîtes pleines en évitant tout glissement d'une boîte par rapport à l'autre.

Contrairement au fond (5) et plus particulièrement aux facettes (8b) du récipient (1) ledit couvercle est totalement lisse et transparent exposant entièrement son contenu.

Le méplat (12) se prolonge et se transforme en une charnière (10) caractérisée en ce qu'elle est formée de trois plis ondulés (17) qui, par déformation, donnent toute liberté de basculement du couvercle tant à l'ouverture qu'à la fermeture de ladite boîte. Ces deux positions sont illustrées par les figures 3 et 4.

La position déportée de ces trois plis ondulés (17) constituant la charnière, par rapport au plan formé par le rebord (9), autorise l'emboîtement parfait du rebord (13) du couvercle (11) dans le rebord (9) du récipient (1) et rend jointifs les méplats (2) et (12) assurant une excellente fermeture étanche de ladite boîte dont sa forme particulière concourt à cette qualité.

Pour éviter des ouvertures inopinées, ladite boîte possède un système incorporé de verrouillage du couvercle caractérisée en ce qu'il est constitué d'un emboîtement d'une forme en relief dans une forme creuse.

Sur la figure 1 a on distingue sur le rebord (9) plusieurs formes en relief (4), tandis que dans le rebord (13) du couvercle (11) on distingue plusieurs formes creuses (14) disposées en vis-à-vis et disposées régulièrement sur les périmètres respectifs des rebords (9) et (13).

Plus particulièrement en se référant à la figure 5 représentant le couvercle fermé et verrouillé sur la boîte on voit dans le rebord (9) du récipient (1) une forme en relief (18) dont la configuration est une calotte sphérique venue par thermoformage emboîtée dans une empreinte en creux (19) de même nature géométrique que la précédente et venue également par thermoformage.

Au moment de la fermeture du couvercle (11) le rebord (13) pénètre par une légère pression dans le rebord (9) du récipient (1 ). Lorsque ledit rebord (13) rencontre la forme en relief (18) et accentuant la pression, celui-ci se déforme légèrement grâce à l'élasticité de la matière plastique continuant l'ensemble de ladite boîte, et après avoir passé pardessus, reprend sa forme initiale en venant emboîter son empreinte creuse (19) sur la forme en relief (18) et en amenant les méplats (2) et (12) parfaitement jointifs.

A l'ouverture il est nécessaire de fournir un certain effort d'arrachement du couvercle (11) à l'aide des languettes (7) et (15) pour dégager progressivement les formes en relief (4) et (18) des empreintes creuses (14) et (19).

L'emboîtement à géométrie sphérique n'étant pas limitative, toutes autres formes peuvent être exploitées à condition qu'elles autorisent un chevauchement de l'empreinte creuse sur la forme en relief sans atteindre la déformation permanente des rebords (9) et (13).

## Revendications

1. Boîte destinée à l'emballage et au conditionnement hermétique de produits alimentaires chauds ou froids, du type réalisé par thermoformage de matière thermoplastique d'un volume en forme de tronc de pyramide à base polygonale, caractérisée en ce que le long de l'arête supérieure de l'une des faces latérales de ce volume est articulé un couvercle (11) par une charnière ondulée, ce couvercle avec la charnière étant moulés d'une seule pièce avec ladite boîte, et ayant la forme d'une cuvette venant s'adapter exactement dans le haut de ladite boîte, les faces de ladite boîte et les bords de ladite cuvette comportant des creux (14, 19) et des reliefs (4, 18) correspondants de manière à assurer par simple pression l'immobilisation du couvercle dans la boîte, lesdites faces latérales étant alternativement munies de cannelures verticales (8b) pour assurer la rigidité de la boîte, et lisses (8a) pour permettre d'en voir le contenu.

2. Boîte selon la revendication 1, caractérisée en ce que son fond (5), présente des creux et des reliefs pour diminuer les surfaces de contact aussi bien internes qu'externes et rendre le fond plus rigide et en ce que deux encoches (16) pratiquées symétriquement sur ce fond évitent le coincement de deux boîtes vides emboîtées l'une dans l'autre.

3. Boîte selon les revendications 1 et 2, caractérisée en ce que deux languettes (7, 15) horizontales décalées l'une par rapport à l'autre et solidaires respectivement d'un rebord de la boîte et du couvercle facilitent l'ouverture de la boîte.

## Patentansprüche

1. Büchse bzw. Dose, die zur Verpackung und hermetischen Konditionierung von heissen oder kalten Lebensmitteln bestimmt ist, des Typs, der durch Heissformen von thermoplastischem Material hergestellt wird und die ein Volumen in Form eines Pyramidenstumpfes mit polygonaler Basis besitzt, dadurch gekennzeichnet, dass entlang der oberen Kante einer der Seitenflächen dieses Volumens eine Abdeckung (11) mittels eines wellenförmigen Scharniers angelenkt ist, wobei die genannte Abdeckung mit ihrem Scharnier einstückig mit der genannten Büchse bzw. Dose ausgebildet ist und die Form einer Schale aufweist, die genau in den oberen Teil der genannten Büchse bzw. Dose eingepasst ist, und dass die Anschlussflächen der genannten Büchse bzw. Dose und die Ränder der genannten Schale Hohlräume bzw. Vertiefungen (14, 19) und korrespondierende Erhebungen (4, 18) aufweisen, um durch einfachen Druck das Feststellen der Abdeckung in der Büchse bzw. Dose zu gewährleisten, und dass die genannten Seitenflächen abwechselnd mit vertikalen Auskehlungen bzw. Riffelungen (8b) versehen sind, um die Steifigkeit der Büchse bzw. Dose zu gewährleisten, und geglättet (8a) sind, um deren Inhalt sehen zu können.

2. Büchse bzw. Dose nach Anspruch 1, dadurch gekennzeichnet, dass ihr Boden (5) Hohlräume bzw. Vertiefungen und Erhebungen aufweist, um sowohl die inneren als auch die äusseren Kontaktflächen zu verringern und um den Boden steifer zu machen und dass zwei Einkerbungen (16), die symmetrisch in diesem Boden ausgebildet sind, das Verkeilen von zwei leeren, ineinandergeschachtelten Büchsen bzw. Dosen verhindern.

3. Büchse bzw. Dose nach Anspruch 1 und 2, dadurch gekennzeichnet, dass zwei horizontale Zungen (7, 15), die in bezug aufeinander versetzt sind und jeweils mit einem Rand der Büchse bzw. Dose und der Abdeckung verbunden sind, das Öffnen der Büchse bzw. Dose erleichtern.

## Claims

1. Box for the packaging and hermetic conditioning of hot or cold food products, of the type made by thermo-forming from thermoplastic material of a hollow body in the form of a frustum of a pyramid with a polygonal base, characterised in that, along the upper edge of one of the lateral faces of this hollow body, a cover (11) is articulated by an undulate hinge, this cover with its hinge being moulded in a single piece with the said box, and having the shape of a bowl which fits exactly in the upper part of the said box, the faces of the said box and the edges of the said bowl comprising corresponding hollows (14,19) and reliefs (4, 18) in such a manner as to ensure by simple pressure the immobilsation of the cover in the box, the said lateral faces being alternately provided with vertical fluting (8b) to ensure the rigidity of the box, and smooth portions (8a) to permit viewing of the contents.

2. Box according to Claim 1, characterised in that its base (5) has hollows and reliefs to diminish both the internal and external contact surfaces and to make the base more rigid, and in that two notches

(16) formed symmetrically on this base avoid the jamming of the two empty boxes engaged one in the other.

3. Box, according to Claims 1 and 2, characterised in that two horizontal tongues (7, 15) offset one with respect to the other and respectively fast with an edge of the box and of the cover facilitate the opening of the box.
